# DEMANDE DE BREVET EUROPEEN

(11) **EP 4 749 026 A1**
(43) Date de publication de la demande: **27.05.2026**
(21) Numéro de dépôt: 25217451.1
(22) Date de dépôt: 20.11.2025
(51) Int. Cl.: E01F 9/654

(54) **DISPOSITIF D'INFORMATION DESTINÉ À ÉQUIPER UNE VOIE ROUTIÈRE**

(30) Priorité: 21.11.2024 FR 2412738
(71) Demandeur: Everest-LSA, 13127 Vitrolles (FR)
(72) Inventeur: BORRAS, Patrick, 13127 Vitrolles (FR)
(74) Mandataire: Hautier IP

(57) **Abrégé**

L'application concerne un dispositif d'information (1) comprenant une partie inférieure (2) qui s'étend selon un axe d'extension générale (A1) et qui est équipée d'une structure gonflable (8) qui comprend une première paroi (9) et une deuxième paroi (10). La première paroi (9) comporte une première paroi transversale (9a) sensiblement orthogonale à l'axe d'extension générale (A1) et une première paroi radiale (9b) cylindrique d'axe de révolution confondu avec l'axe d'extension générale (A1) et la deuxième paroi (10) comporte une deuxième paroi transversale (10a) sensiblement orthogonale à l'axe d'extension générale (A1) et une deuxième paroi radiale (10b) cylindrique d'axe de révolution confondu avec l'axe d'extension générale (A1), la première paroi (9) et la deuxième paroi (10) présentant en position d'utilisation un profil agencé en U dans une coupe ménagée selon un plan de coupe (P1) comprenant l'axe d'extension générale (A1).

## Description

L'invention concerne un dispositif d'information qui est destiné à équiper une voie routière. Elle a pour objet un tel dispositif d'information, tel qu'un dispositif de signalisation d'un danger, un dispositif de délivrance d'une information visuelle ou sonore, qui est destiné à équiper une voie routière, par exemple lors d'une compétition sportive, telle qu'une course cycliste.

Le document de brevet MA29743 décrit une balise pneumatique conçue pour des fonctions de signalisation dans des lieux fréquentés par la circulation routière. La balise pneumatique comprend deux éléments séparés, dont un élément inférieur rigide constituant un ancrage au sol, et un élément supérieur, élastique et souple, pouvant être assemblé à l'élément inférieur par une configuration en baïonnette. L'élément inférieur est prévu pour être enfoui dans le sol et est équipé d'un couvercle destiné à affleurer le sol en l'absence de l'élément supérieur. L'élément supérieur contient un ballon pneumatique gonflable qui contribue à un effet de récupération rapide souhaité pour maintenir à tout moment l'élément supérieur.

Une telle balise pneumatique mérite d'être améliorée pour être plus facilement installée et désinstallée sur une voie routière accueillant une compétition sportive, telle qu'une course cycliste ou analogue.

Une telle balise pneumatique mérite aussi d'être améliorée pour diffuser une pluralité d'informations utiles aux participants de la compétition sportive et/ou aux spectateurs de la compétition sportive.

La présente invention s'inscrit dans ce contexte et propose un dispositif d'information comprenant une partie inférieure qui s'étend selon un axe d'extension générale et qui est équipée d'une structure gonflable qui comprend une première paroi et une deuxième paroi.

Selon la présente invention, la première paroi comporte une première paroi transversale sensiblement orthogonale à l'axe d'extension générale et une première paroi radiale cylindrique d'axe de révolution confondu avec l'axe d'extension générale. La deuxième paroi comporte une deuxième paroi transversale sensiblement orthogonale à l'axe d'extension générale et une deuxième paroi radiale cylindrique d'axe de révolution confondu avec l'axe d'extension générale. La première paroi et la deuxième paroi présentent en position d'utilisation un profil agencé en U dans une coupe ménagée selon un plan de coupe comprenant l'axe d'extension générale.

Le dispositif d'information comprend avantageusement l'une quelconque au moins des caractéristiques techniques suivantes, prises seules ou en combinaison :
- une distance entre la première paroi et la deuxième paroi est sensiblement constante le long de l'ensemble des parois,
- la première paroi loge la deuxième paroi,
- la partie inférieure est équipée d'une valve de gonflage de la structure gonflable,
- la première paroi et la deuxième paroi délimitent ensemble un espace modulaire équipé d'au moins une arrivée d'air en communication avec un logement délimité par la partie inférieure,
- le dispositif d'information comprend au moins un panneau solaire,
- le dispositif d'information comprend l'un quelconque au moins d'une caméra, d'un écran, d'une diode électroluminescente, d'une alarme sonore et d'un détecteur,
- le logement contient au moins une batterie en relation avec le panneau solaire, et l'un quelconque au moins de la caméra, de l'écran, de la diode électroluminescente, de l'alarme sonore et du détecteur,
- l'axe d'extension générale est confondu avec un axe d'expansion de la structure gonflable.

L'invention et les avantages qui en découlent seront mieux compris à la lecture de la description et des modes de réalisation non limitatifs qui suivent, au regard des figures annexées dans lesquelles :
[Fig. 1] représente une vue de face d'un dispositif d'information selon la présente invention, présenté en position de rangement.
[Fig. 2] représente une vue de face du dispositif d'information illustré sur la figure 1, présenté en position d'utilisation.
[Fig. 3] représente une vue d'une première face du dispositif d'information illustré sur les figures 1 et 2.
[Fig. 4] représente une vue d'une deuxième face du dispositif d'information illustré sur les figures 1 à 3.

Sur les figures, est représenté un dispositif d'information 1 de la présente invention, qui est prévu pour équiper une voie routière, notamment lors de la tenue d'une compétition sportive, telle qu'une course cycliste ou analogue. Le dispositif d'information 1 est destiné à afficher une information pour les participants à la compétition et/ou aux spectateurs de cette dernière, voire à indiquer aux dits participants un danger, une caractéristique relative au parcours de la compétition sportive ou analogue.

Sur la [Fig. 1], le dispositif d'information 1 est représenté en position de rangement tandis que sur la [Fig. 2] le dispositif d'information 1 est représenté en position d'utilisation. En position de rangement, un volume du dispositif d'information 1 est minimisé pour faciliter son transport, sa mise en place et sa désinstallation.

Le dispositif d'information 1 comprend une partie inférieure 2 qui est d'une conformation cylindrique et qui est réalisée en une matière rigide renforcée, telle qu'un matériau plastique, un matériau composite ou analogue. Plus particulièrement, la partie inférieure 2 s'étend le long d'un axe d'extension générale A1 entre une face inférieure 3 et une face supérieure 4, la face inférieure 3 étant prévue pour reposer sur le sol en position d'utilisation du dispositif d'information 1. La partie inférieure 2 délimite un espace inférieur 5 qui forme un logement 6 pour des appareils 7.

La partie inférieure 2 est par exemple réalisée en un matériau métallique de telle sorte que la partie inférieure 2 forme un lest pour le dispositif d'information 1.

La face supérieure 4 est équipée d'une structure gonflable 8 qui comporte une première paroi 9 et une deuxième paroi 10 qui délimitent ensemble un espace modulaire 11 qui est susceptible d'être non-gonflé comme illustré sur la [Fig. 1] ou gonflé comme représenté sur la [Fig. 2]. L'espace modulaire 11 est équipé d'au moins une arrivée d'air 12 en communication avec le logement 6. La partie inférieure 2 est équipée d'une valve de gonflage 13 par l'intermédiaire de laquelle un flux d'air est susceptible d'être admis à l'intérieur du logement 6, puis consécutivement à l'intérieur de l'espace modulaire 11.

On note que l'axe d'extension générale A1 est confondu avec un axe d'expansion de la structure gonflable 8.

On note qu'en position d'utilisation la première paroi 9 loge la deuxième paroi 10. On note aussi que la première paroi 9 et la deuxième paroi 10 sont homothétiques de telle sorte que l'espace modulaire 11 est un volume minimisé pour être rapidement gonflé ce qui facilite une mise en place du dispositif d'information 1. On comprend que le caractère homothétique de la première paroi 9 et de la deuxième paroi 10 fait que les deux parois 9, 10 sont superposables l'une à l'autre par un simple changement d'échelle.

Plus particulièrement, la première paroi 9 comporte une première paroi transversale 9a sensiblement orthogonale à l'axe d'extension générale A1 et une première paroi radiale 9b globalement cylindrique d'axe de révolution confondu avec l'axe d'extension générale A1. La deuxième paroi 10 comporte quant à elle une deuxième paroi transversale 10a sensiblement orthogonale à l'axe d'extension générale A1 et une deuxième paroi radiale 10b globalement cylindrique d'axe de révolution confondu avec l'axe d'extension générale A1. On comprend que la première paroi 9 et la deuxième paroi 10 présentent un profil agencé en U dans une coupe ménagée selon un plan de coupe P1 comprenant l'axe d'extension générale A1.

On note qu'une distance D entre la première paroi 9 et la deuxième paroi 10 est sensiblement constante le long de l'ensemble des parois 9, 10.

Sur la [Fig. 3], le dispositif d'information 1 comprend des panneaux solaires 14 qui sont par exemple reliés aux appareils 7, comprenant notamment une batterie, pour les alimenter en énergie électrique. Les panneaux solaires 14 équipent une première face 9a de la première paroi 9 et sont par exemple pourvus de panneaux de protection 15 qui sont maintenus sur la première paroi par des moyens de maintien réversibles 16. On note que les panneaux solaires 14 et les panneaux de protection 15 sont réalisés en une matière souple pour être aisément placés contre la face supérieure 4 en position de rangement.

Sur la [Fig. 4], le dispositif d'information 1 comprend une caméra 17 et un écran 18 qui sont par exemple reliés aux appareils 7, comprenant notamment un émetteur/récepteur, pour respectivement captés et diffusés une image. On note que l'écran 18 est réalisé en un matériau souple pour être aisément placé contre la face supérieure 4 en position de rangement. A cet effet, l'écran 18 comprend par exemple des diodes électroluminescentes. L'écran 18 équipe par exemple une deuxième face 9b de la première paroi 9. L'écran 18 est à même de diffuser des signaux normalisés indiquant un virage, un virage en épingle, un rond-point et des passages qui sont disponibles aux cyclistes autour du rond-point, un sens de passage et informations analogues.

La caméra 17 et/ou l'écran 18 sont par exemple en relation avec un détecteur 21 de position et/ou de mouvement qui est apte à les mettre en fonctionnement à l'approche des participants.

On note aussi que la première paroi 9 est par exemple équipée de diodes électroluminescentes 19 qui sont susceptibles de changer de couleur en fonction d'un danger à venir pour un participant à la compétition sportive.

Le dispositif d'information 1 comprend aussi une alarme sonore 20 apte à diffuser une alerte sonore, par exemple codifiée en fonction d'un danger.

La partie inférieure 2 est équipée d'une paire d'organes de préhension 22 diamétralement opposés par rapport à l'axe d'extension générale A1 pour un transport et une manipulation aisée du dispositif d'information 1 vers et depuis son lieu d'utilisation.

On comprend que les appareils 17 placés à l'intérieur du logement 6 sont reliés électriquement aux panneaux solaires 14 qui sont à même de les alimenter en énergie électrique et que les appareils 17 sont en relation avec la caméra 17, l'écran 18, les diodes électroluminescentes 19, l'alarme sonore 20 et le détecteur 21 pour les alimenter en énergie électrique et contrôler leur mise en œuvre.

Il résulte de ces dispositions que le dispositif d'information 1 est facile à mettre en place et à désinstaller, et comporte une pluralité de moyens d'information visuelle et sonore pour alerter les participants à la compétition sportive d'un danger à venir. Il en découle qu'un tel dispositif d'information 1 offre une sécurisation optimisée du parcours emprunté par les participants à la compétition sportive. Ainsi, de graves lésions sont évitées pour les dits participants.

Un tel dispositif d'information 1 est peu onéreux à fabriquer et est susceptible de délivrer un message publicitaire ce qui est à même de compenser son coût de fabrication.

## Revendications

1. Dispositif d'information (1) comprenant une partie inférieure (2) qui s'étend selon un axe d'extension générale (Al) et qui est équipée d'une structure gonflable (8) qui comprend une première paroi (9) et une deuxième paroi (10), **caractérisé en ce que** la première paroi (9) comporte une première paroi transversale (9a) orthogonale à l'axe d'extension générale (A1) et une première paroi radiale (9b) cylindrique d'axe de révolution confondu avec l'axe d'extension générale (A1) et **en ce que** la deuxième paroi (10) comporte une deuxième paroi transversale (10a) orthogonale à l'axe d'extension générale (A1) et une deuxième paroi radiale (10b) cylindrique d'axe de révolution confondu avec l'axe d'extension générale (A1), la première paroi (9) et la deuxième paroi (10) présentant en position d'utilisation un profil agencé en U dans une coupe ménagée selon un plan de coupe (P1) comprenant l'axe d'extension générale (A1).

2. Dispositif d'information (1) selon la revendication 1, **caractérisé en ce qu'**une distance (D) entre la première paroi (9) et la deuxième paroi (10) est constante le long de l'ensemble des parois (9, 10).

3. Dispositif d'information (1) selon l'une quelconque des revendications précédentes, **caractérisé en ce que** la première paroi (9) loge la deuxième paroi (10).

4. Dispositif d'information (1) selon l'une quelconque des revendications précédentes, **caractérisé en ce que** la partie inférieure (2) est équipée d'une valve de gonflage (13) de la structure gonflable (8).

5. Dispositif d'information (1) selon l'une quelconque des revendications précédentes, **caractérisé en ce que** la première paroi (9) et la deuxième paroi (10) délimitent ensemble un espace modulaire (11) équipé d'au moins une arrivée d'air (12) en communication avec un logement (6) délimité par la partie inférieure (2).

6. Dispositif d'information (1) selon l'une quelconque des revendications précédentes, **caractérisé en ce que** le dispositif d'information (1) comprend au moins un panneau solaire (14).

7. Dispositif d'information (1) selon l'une quelconque des revendications précédentes, **caractérisé en ce que** le dispositif d'information (1) comprend l'un quelconque au moins d'une caméra (17), d'un écran (18), d'une diode électroluminescente (19), d'une alarme sonore (20) et d'un détecteur (21).

8. Dispositif d'information (1) selon les revendications 5, 6 et 7, **caractérisé en ce que** le logement (6) contient au moins une batterie (7) en relation avec le panneau solaire (14), et l'un quelconque au moins de la caméra (17), de l'écran (18), de la diode électroluminescente (19), de l'alarme sonore (20) et du détecteur (21).

9. Dispositif d'information (1) selon l'une quelconque des revendications précédentes, **caractérisé en ce que** l'axe d'extension générale (A1) est confondu avec un axe d'expansion de la structure gonflable (8).
